# EUROPÄISCHE PATENTSCHRIFT

(11) **EP 3 216 912 B1**
(45) Veröffentlichungstag und Bekanntmachung des Hinweises auf die Patenterteilung: **19.06.2019**
(21) Anmeldenummer: 17156311.7
(22) Anmeldetag: 15.02.2017
(51) Int. Cl.: D06F 39/12, D06F 39/08, E05D 11/00

(54) **WÄSCHEPFLEGEGERÄT MIT EINER VERSCHLUSSKLAPPE**
LAUNDRY CARE APPLIANCE WITH CLOSURE PANEL
APPAREIL D'ENTRETIEN DE LINGE COMPRENANT UN COUVERCLE À CHARNIÈRE

(30) Priorität: 08.03.2016 DE 102016203752
(43) Veröffentlichungstag der Anmeldung: 13.09.2017
(73) Patentinhaber: BSH Hausgeräte GmbH, 81739 München (DE)
(72) Erfinder: BÖRNER, Oliver, 10997 Berlin (DE); GEORGI, Rodrigo, 16540 Hohen Neuendorf (DE); SCHULZ, Ulli, 10247 Berlin (DE)

(56) Entgegenhaltungen:
- EP-A1- 2 317 000
- EP-A1- 2 905 371
- DE-B3-102011 055 090
- JP-A- 2006 149 615

## Beschreibung

Die vorliegende Erfindung betrifft ein Wäschepflegegerät mit einer Verschlussklappe.

Um eine Wartung eines Gerätebauteils, insbesondere Laugenpumpe, zu ermöglichen, welches in einem Geräteinnenraum eines Wäschepflegegeräts angeordnet ist, weist das Gerätegehäuse von herkömmlichen Wäschepflegegeräten eine Gehäuseöffnung auf, durch welche ein Zugang zu dem Gerätebauteil ermöglicht wird. In herkömmlichen Wäschepflegegeräten wird die Gehäuseöffnung durch eine Verschlussklappe verschlossen, welche geöffnet werden kann, um die Wartung des Gerätebauteils zu ermöglichen. Bei einem unkontrollierten Austreten von Flüssigkeit in den Geräteinnenraum, z.B. aus einem Gerätebauteil wie der Laugenpumpe, kann die unkontrolliert austretende Flüssigkeit in einen Spalt an dem Gerätegehäuse eindringen und an der Unterseite unkontrolliert aus dem Wäschepflegegerät austreten, wodurch gegebenenfalls Schäden im Aufstellraum verursacht werden können.

Die Offenlegungsschrift EP 2 317 000 A1 beschreibt eine Waschmaschine mit einem Flusensieb.

Die Patentschrift DE 10 2011 055090 B3 beschreibt eine Wäschebehandlungsmaschine.

Die Offenlegungsschrift JP 2006 149615 A beschreibt eine Waschmaschine.

Die Offenlegungsschrift EP 2 905 371 A1 beschreibt eine Waschmaschine.

Es ist die Aufgabe der vorliegenden Erfindung, ein Wäschepflegegerät mit einer Gehäuseöffnung anzugeben, wobei Flüssigkeit durch die Gehäuseöffnung kontrolliert abgeleitet werden kann.

Diese Aufgabe wird durch einen Gegenstand mit den Merkmalen nach dem unabhängigen Anspruch gelöst. Vorteilhafte Ausführungsformen sind Gegenstand der abhängigen Ansprüche, der Beschreibung und der Zeichnungen.

Die Aufgabe wird gemäß der Erfindung durch ein Wäschepflegegerät gelöst, welches ein Gerätegehäuse aufweist, wobei das Gerätegehäuse einen Geräteinnenraum begrenzt und eine Gehäuseöffnung aufweist, und einer Verschlussklappe zum Verschließen der Gehäuseöffnung, wobei das Wäschepflegegerät einen Adapter mit einem Klappenscharnier zum Halten der Verschlussklappe an dem Gerätegehäuse aufweist, wobei beim Öffnen der Verschlussklappe zwischen dem Adapter und dem Gerätegehäuse ein Spalt freigebbar ist, wobei das Wäschepflegegerät ein Ableitelement zum Ableiten von Flüssigkeit aufweist, wobei das Ableitelement bewegbar an dem Adapter angeordnet ist, wobei das Ableitelement von einer ersten Position, in welcher das Ableitelement an dem Adapter anliegt, in eine zweite Position, in welcher das Ableitelement an dem Spalt positioniert ist, überführbar ist, wobei das Ableitelement ausgebildet ist, in der zweiten Position Flüssigkeit aus dem Geräteinnenraum durch die Gehäuseöffnung zu einem Außenbereich des Wäschepflegegeräts abzuleiten, um zu verhindern, dass bei einer geöffneten Verschlussklappe Flüssigkeit in den Spalt eindringen kann, wobei das Ableitelement ein Federelement aufweist, wobei das Federelement durch ein Öffnen der Verschlussklappe betätigbar ist, um das Ableitelement bei einer geöffneten Verschlussklappe in der zweiten Position an dem Spalt zwischen Adapter und dem Gerätegehäuse zu positionieren.

Dadurch wird der technische Vorteil erreicht, dass durch das Ableitelement ein wirksames Ableiten von Flüssigkeit aus dem Geräteinnenraum zu einem Außenbereich des Wäschepflegegeräts erreicht wird, wodurch verhindert werden kann, dass die abgeleitete Flüssigkeit in den Spalt zwischen Adapter und dem Gerätegehäuse eindringen kann.

In herkömmlichen Wäschepflegegeräten entsteht beim Öffnen der Verschlussklappe, welche die Gehäuseöffnung eines Gerätegehäuses verschließt, ein Spalt zwischen dem Adapter und dem Gerätegehäuse. Der Spalt wird baumraumtechnisch benötigt, um ein Montieren, bzw. Demontieren der Verschlussklappe an dem Adapter zu ermöglichen. Dadurch, dass das Klappenscharnier beim Öffnen der Verschlussklappe nach vorne bewegt wird, entsteht hierbei der Spalt zwischen dem Adapter und dem Gerätegehäuse. Bei einem unkontrollierten Austreten von Flüssigkeit in den Geräteinnenraum, z.B. aus einem Gerätebauteil wie der Laugenpumpe, kann die austretende Flüssigkeit in den Spalt an der Vorderseite des Wäschepflegegeräts dringen. Dadurch kann die Flüssigkeit gegebenenfalls unkontrolliert aus dem Wäschepflegegerät austreten, was unter Umständen zu Beschädigungen im Aufstellraum des Wäschepflegegeräts führen kann. Somit ermöglicht das Ableitelement der vorliegenden Erfindung ein wirksames und kontrolliertes Ableiten von Flüssigkeit aus dem Geräteinnenraum zu einem Außenbereich des Wäschepflegegeräts. Das Ableitelement ist bewegbar an dem Adapter angeordnet, um zwischen einer ersten Position und zweiten Position überführt zu werden. Beim Öffnen der Verschlussklappe wird der Spalt zwischen dem Adapter und dem Gerätegehäuse freigegeben und das Ableitelement wird von der ersten Position in die zweite Position überführt. In der zweiten Position ist das Ableitelement an dem Spalt positioniert, so dass aus dem Geräteinnenraum austretende Flüssigkeit durch die Gehäuseöffnung über das Ableitelement zu einem Außenbereich des Wäschegeräts wirksam abgeleitet werden kann. Dadurch kann verhindert werden, dass die abgeleitete Flüssigkeit bei einer geöffneten Verschlussklappe in den Spalt eindringen kann.
Das Ableitelement ermöglicht ein Ableiten der Flüssigkeit in den Außenbereich des Wäschepflegegeräts, insbesondere auf die Verschlussklappe, wodurch verhindert wird, dass die Flüssigkeit in den Spalt eindringen kann. Das Ableitelement bietet insbesondere eine kostengünstige Lösung hinsichtlich des Materials, der zu verwendenden Werkzeuge und der Lagerung. Weiterhin wird eine vorteilhafte Montage und Demontage der Verschlussklappe an dem Wäschepflegegerät sichergestellt.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts ist die Verschlussklappe ausgebildet, das Ableitelement an dem Adapter zu bewegen, wobei die Verschlussklappe ausgebildet ist, beim Öffnen der Verschlussklappe das Ableitelement von der ersten Position in die zweite Position zu überführen, und beim Schließen der Verschlussklappe das Ableitelement von der zweiten Position in die erste Position zu überführen.

Dadurch wird der technische Vorteil erreicht, dass durch die Verschlussklappe wirksam gesteuert werden kann, ob das Ableitelement in der ersten Position an dem Adapter anliegt oder in der zweiten Position an dem Spalt zwischen Adapter und Gerätegehäuse positioniert wird. Da der Spalt zwischen dem Adapter und dem Gerätegehäuse bei einer geschlossenen Verschlussklappe nicht freigegeben wird, sondern nur bei einem Öffnen der Verschlussklappe freigegeben wird, wird das Ableitelement beim Öffnen der Verschlussklappe derart bewegt, dass das Ableitelement vorteilhaft an dem Spalt positioniert ist, um die aus der Gehäuseöffnung austretende Flüssigkeit wirksam von dem Spalt abzuleiten.

In einer weiteren vorteilhaften Ausführungsform des Wäschepflegegeräts ist an dem Klappenscharnier ein Exzenternocken angeordnet, und weist das Ableitelement eine Betätigungsleiste auf, wobei der Exzenternocken beim Schließen der Verschlussklappe gegen die Betätigungsleiste anpressbar ist, um das Ableitelement von der zweiten Position in die erste Position zu überführen.

Dadurch wird der technische Vorteil erreicht, dass der Exzenternocken an dem Klappenscharnier beim Schließen der Verschlussklappe wirksam gegen die Betätigungsleiste des Ableitelements gepresst wird, wodurch das Ableitelement an dem Adapter bewegt wird. Somit kann durch den direkten Kontakt zwischen dem Exzenternocken und dem Ableitelement ein besonders wirksames Überführen des Ableitelements von der zweiten Position, welcher bei einer geöffneten Verschlussklappe vorliegt, in die erste Position, welcher bei einer geschlossenen Verschlussklappe vorliegt, durchgeführt werden.

In einer weiteren vorteilhaften Ausführungsform des Wäschepflegegeräts weist das Ableitelement eine Ablauffläche auf, und ist das Ableitelement ausgebildet, bei einer geöffneten Verschlussklappe die Ablauffläche an dem Spalt zu positionieren, um Flüssigkeit aus dem Geräteinnenraum über die Ablauffläche zu einem Außenbereich des Wäschepflegegeräts abzuleiten und zu verhindern, dass die Flüssigkeit in den Spalt zwischen Adapter und dem Gerätegehäuse eindringen kann.

Dadurch wird der technische Vorteil erreicht, dass bei einer geöffneten Verschlussklappe die Ablauffläche in der zweiten Position derart vorteilhaft an dem Spalt positioniert werden kann, dass ein wirksames fluidtechnisches Leiten von aus dem Geräteinnenraum austretender Flüssigkeit über der Ablauffläche des Ableitelements sichergestellt wird. Die Ablauffläche ist insbesondere oberhalb des Spalts positioniert, um zu verhindern, dass Flüssigkeit in den Spalt eindringen kann.

In einer weiteren vorteilhaften Ausführungsform des Wäschepflegegeräts weist die Ablauffläche einen Flüssigkeitsablaufbereich, insbesondere eine Rinne, auf, wobei der Flüssigkeitsablaufbereich ausgebildet ist, bei einer geöffneten Verschlussklappe Flüssigkeit aus dem Geräteinnenraum auf eine Oberfläche der Verschlussklappe zu leiten, um die Flüssigkeit aus dem Außenbereich des Wäschepflegegeräts abzuleiten.

Dadurch wird der technische Vorteil erreicht, dass durch den Flüssigkeitsablaufbereich, insbesondere Rinne, ein wirksames, insbesondere kanalisiertes Ableiten von Flüssigkeit durch das Ableitelement ermöglicht wird. Der Flüssigkeitsablaufbereich kann insbesondere einen nach unten gebogenen Bereich oder eine Rinne aufweisen, welche ausgebildet sind, die Flüssigkeit wirksam über die Ablauffläche des Ableitelements zu führen.

Erfindungsgemäß weist das Ableitelement ein Federelement auf, wobei das Federelement durch ein Öffnen der Verschlussklappe betätigbar ist, um das Ableitelement bei einer geöffneten Verschlussklappe in der zweiten Position an dem Spalt zwischen Adapter und dem Gerätegehäuse zu positionieren.

Dadurch wird der technische Vorteil erreicht, dass sich das Federelement aufgrund der Federkraft beim Öffnen der Verschlussklappe entspannt, wodurch das Federelement ein wirksames Positionieren des Ableitelements an dem Spalt zwischen dem Adapter und dem Gerätegehäuse ermöglicht, ohne dass der Nutzer des Wäschepflegegeräts das Ableitelement manuell an dem Adapter bewegen muss.

In einer weiteren vorteilhaften Ausführungsform des Wäschepflegegeräts ist das Ableitelement von einer ersten Position in welcher das Federelement mit einer Federkraft gegen die Verschlussklappe anpressbar ist, beim Öffnen der Verschlussklappe in eine zweite Position zum Entspannen des Federelements überführbar, um das Ableitelement in der zweiten Position an dem Spalt zwischen Adapter und dem Gerätegehäuse zu positionieren.

Dadurch wird der technische Vorteil erreicht, dass durch das Entspannen des Federelements beim Öffnen der Verschlussklappe aufgrund der Federkraft des Federelements das Ableitelement von der ersten Position in die zweite Position überführbar ist. Somit wird sichergestellt, dass bei einem Öffnen der Verschlussklappe das Ableitelement von selbst in die zweite Position überführt wird, und dies nicht durch eine Betätigung des Nutzers geschieht, wodurch automatisch verhindert wird, dass Flüssigkeit in den Spalt eindringen kann.

In einer weiteren vorteilhaften Ausführungsform des Wäschepflegegeräts weist das Federelement einen ersten Federarm und einen zweiten Federarm auf.

Dadurch wird der technische Vorteil erreicht, dass durch den ersten und zweiten Federarm des Federelements ein besonders wirksames, insbesondere gleichmäßiges, Spannen und Entspannen des Federelementes sichergestellt wird.

In einer weiteren vorteilhaften Ausführungsform des Wäschepflegegeräts weist der Adapter eine erste Aufnahmeöffnung zur Aufnahme des ersten Federarms auf, und weist der Adapter eine zweite Aufnahmeöffnung zur Aufnahme des zweiten Federarms auf.

Dadurch wird der technische Vorteil erreicht, dass das Federelement durch die Aufnahme der Federarme in der Aufnahmeöffnung besonders wirksam an dem Adapter stabilisiert werden kann.

In einer weiteren vorteilhaften Ausführungsform des Wäschepflegegeräts sind der erste und zweite Federarm jeweils in der ersten und zweiten Aufnahmeöffnung mittels einer Rastverbindung befestigbar.

Dadurch wird der technische Vorteil erreicht, dass der erste und zweite Federarm durch die Rastverbindung besonders wirksam in der ersten und zweiten Aufnahmeöffnung befestigbar ist. Durch die stabile Befestigung der Federarme kann eine besonders vorteilhafte Bewegung des Ableitelements zwischen der ersten Position und der zweiten Position sichergestellt werden.

In einer weiteren vorteilhaften Ausführungsform des Wäschepflegegeräts ist die Gehäuseöffnung an einer Vorderseite des Wäschepflegegeräts angeordnet, wobei die Gehäuseöffnung insbesondere in einem unteren Bereich der Vorderseite des Wäschepflegegeräts angeordnet ist.

Dadurch wird der technische Vorteil erreicht, dass eine an der Vorderseite des Wäschepflegegeräts angeordnete Gehäuseöffnung bei einem aufgestellten Wäschepflegegerät besonders vorteilhaft zugänglich ist, wodurch einem Kundendienstmitarbeiter eine einfache Wartung von Gerätebauteilen des Wäschepflegegeräts ermöglicht wird.

In einer weiteren vorteilhaften Ausführungsform des Wäschepflegegeräts umfasst das Klappenscharnier ein Rotationsscharnier, wobei das Rotationsscharnier beim Betätigen der Verschlussklappe um eine feste Rotationsachse drehbar ist.

Dadurch wird der technische Vorteil erreicht, dass durch ein Rotationsscharnier ein besonders präzises Öffnen und Schließen der Verschlussklappe sichergestellt wird. Dadurch dass das Rotationsscharnier beim Betätigen um eine feste Rotationsdrehachse drehbar ist, wird sichergestellt, dass die Verschlussklappe beim Öffnungs- und Schließvorgang eine geringe Abweichung aufweist.

In einer weiteren vorteilhaften Ausführungsform des Wäschepflegegeräts weist die Verschlussklappe ein Verriegelungselement auf, welches in eine Verriegelungsöffnung des Gerätegehäuses einführbar ist, um die Verschlussklappe in geschlossenem Zustand an der Gehäuseöffnung zu verriegeln.

Dadurch wird der technische Vorteil erreicht, dass durch das in die Verriegelungsöffnung einführbare Verriegelungselement ein wirksames Verriegeln der geschlossenen Verschlussklappe an der Gehäuseöffnung sichergestellt wird, wodurch ein unbeabsichtigtes Öffnen der Verschlussklappe verhindert werden kann.

In einer weiteren vorteilhaften Ausführungsform weist die Verschlussklappe eine Anzahl an Positionierungselementen auf, welche an einer Umrandung der Gehäuseöffnung positionierbar sind, um die Verschlussklappe in geschlossenem Zustand mittig an der Gehäuseöffnung zu positionieren.

Dadurch wird der technische Vorteil erreicht, dass die Positionierungselemente sicherstellen, dass bei einem Schließen der Verschlussklappe die Verschlussklappe mittig an der Gehäuseöffnung positioniert wird. Die Verschlussklappe weist insbesondere drei Positionierungselemente auf.

In einer weiteren vorteilhaften Ausführungsform ist der Adapter als ein in der Gehäuseöffnung umlaufender angeordneter Ring ausgebildet.

Dadurch wird der technische Vorteil erreicht, dass der Adapter besonders wirksam in der Gehäuseöffnung positioniert werden kann und eine vorteilhafte Verbindung mit dem Klappenscharnier und mit dem Ableitelement sichergestellt werden kann.

Weitere Ausführungsbeispiele werden Bezug nehmend auf die beiliegenden Zeichnungen erläutert. Es zeigen:
- Fig. 1: eine schematische Ansicht eines Wäschepflegegeräts;
- Fig. 2: eine schematische Ansicht einer Gehäuseöffnung eines herkömmlichen Wäschepflegegeräts mit einer geöffneten Verschlussklappe;
- Fig. 3: eine schematische Ansicht eines Ableitelements; und
- Fig. 4: eine schematische Ansicht einer Gehäuseöffnung eines Wäschepflegegeräts mit einer geöffneten Verschlussklappe und einem Ableitelement.

Fig. 1 zeigt eine schematische Ansicht eines allgemeinen Wäschepflegegeräts 100, wie z.B. eine Waschmaschine als Beispiel eines Wäschepflegegeräts 100. Das Wäschepflegegerät 100 umfasst eine Einspülschale 101, in die Waschpflegesubstanz, wie z.B. Waschmittel, eingefüllt werden kann. Das Wäschepflegegerät 100 umfasst ferner eine Tür 103, durch welche das Wäschepflegegerät 100 beispielsweise mit Wäsche beladen werden kann. Das Wäschepflegegerät 100 weist ein Gerätegehäuse 105 auf, durch welches ein in Fig. 1 nicht dargestellter Geräteinnenraum begrenzt wird. Das Gerätegehäuse 105 grenzt den Geräteinnenraum gegenüber einem Außenbereich 107 des Wäschepflegegeräts 100 ab.

An einer Vorderseite 109 des Wäschepflegegeräts 100 ist in der Nähe der Unterseite 111 des Wäschepflegegeräts 100 eine Gehäuseöffnung 113 angeordnet, durch welche der Geräteinnenraum des Wäschepflegegeräts 100 zugänglich ist. Durch die Gehäuseöffnung 113 kann beispielsweise bei einer Wartung der Laugenpumpe des Wäschepflegegeräts der Kundendienst Zugang zum Geräteinnenraum des Wäschepflegegeräts 100 erlangen. Um die Gehäuseöffnung 113 während des Normalbetriebs des Wäschepflegegeräts 100 geschlossen zu halten, ist an dem Gerätegehäuse 105 eine Verschlussklappe 115 angeordnet, welche ausgebildet ist, die Gehäuseöffnung 113 zu verschließen, wodurch ein unbeabsichtigtes Austreten von Flüssigkeit aus dem Geräteinnenraum verhindert werden kann.

Fig. 2 zeigt eine schematische Ansicht einer Gehäuseöffnung eines herkömmlichen Wäschepflegegeräts mit einer geöffneten Verschlussklappe. An einer Vorderseite 109 des Wäschepflegegeräts 100 ist in der Nähe der Unterseite 111 des Wäschepflegegeräts 100 eine Gehäuseöffnung 113 angeordnet, durch welche der Geräteinnenraum des Wäschepflegegeräts 100 zugänglich ist. An dem Gerätegehäuse 105 ist eine Verschlussklappe 115 angeordnet, welche ausgebildet ist, die Gehäuseöffnung 113 zu verschließen.

Das Haushaltsgerät 100 weist einen Adapter 117 auf, welcher innerhalb der Gehäuseöffnung 113 in einem Geräteinnenraum 119 des Wäschepflegegeräts 100 angeordnet ist. Wie in Fig. 2 nicht dargestellt, ist der Adapter 117 mit einem Klappenscharnier 121 verbunden. Das Klappenscharnier 121 ist insbesondere als ein Rotationsscharnier ausgebildet, welches beim Betätigen der Verschlussklappe 115 um eine feste Rotationsachse drehbar ist, wodurch der Öffnungsmechanismus der Verschlussklappe 115 optimierbar ist. Das Klappenscharnier 121 ist wiederum mit der Verschlussklappe 115 verbunden, und ermöglicht, dass die Verschlussklappe 115 bewegbar an dem Gerätegehäuse 105 angeordnet werden kann, um die Gehäuseöffnung 113 zu verschließen, oder bei Bedarf die Gehäuseöffnung 113 freizugeben. In Fig. 2 ist eine geöffnete Verschlussklappe 115 dargestellt, wodurch die Gehäuseöffnung 113 freigegeben wird.

Die Verschlussklappe 115 weist ferner ein Verriegelungselement 123 auf, welches in eine in Fig. 2 nicht dargestellte Verriegelungsöffnung des Gerätegehäuses 105 einführbar ist, um die Verschlussklappe in geschlossenem Zustand an der Gehäuseöffnung 113 zu verriegeln. Die Verschlussklappe 115 weist ferner eine Anzahl, insbesondere drei, Positionierungselemente 125 auf, welche an einer Umrandung der Gehäuseöffnung 113 positionierbar sind, um die Verschlussklappe 115 in geschlossenem Zustand mittig an der Gehäuseöffnung 113 zu positionieren.

Um die Verschlussklappe 115 an der Gehäuseöffnung 113 zu montieren, bzw. zu demontieren, ist zwischen dem Adapter 117 und dem Gerätegehäuse 105 ein Spalt 127 vorhanden. Bei einem unkontrollierten Austreten von Flüssigkeit, z.B. bei der Pumpenwartung einer Laugenpumpe des Wäschepflegegeräts 100, kann die Flüssigkeit, insbesondere Wasser oder Waschflüssigkeit, durch den Spalt 127 strömen und somit an der Vorderseite 109 des Wäschepflegegeräts 100 aus dem Wäschepflegegerät 100 unkontrolliert austreten.

Fig. 3 zeigt eine schematische Ansicht eines Ableitelements. Um bei einem Öffnen einer Verschlussklappe 115 eines Wäschepflegegeräts 100 ein Austreten von Wasser oder Waschflüssigkeit aus der Gehäuseöffnung 113 zu verhindern, wird in dem erfindungsgemäßen Wäschepflegegerät 100 ein Ableitelement 129 verwendet. Das Ableitelement 129 weist eine Ablauffläche 131 mit einem Flüssigkeitsablaufbereich 133 auf, um aus dem Wäschepflegegerät 100 austretender Flüssigkeit, wie z.B. Wasser oder Waschflüssigkeit, über die Ablauffläche 131, bzw. über den Flüssigkeitsablaufbereich 133 abzuleiten. Der Flüssigkeitsablaufbereich 133 ist insbesondere nach unten gebogen oder als Rinne ausgebildet, und ermöglicht ein wirksames Ableiten der Flüssigkeit aus einem Geräteinnenraum 119 des Wäschepflegeräts 100 in einen Außenbereich 107 des Wäschepflegegeräts 100.

Das Ableitelement 129 weist ferner eine Betätigungsleiste 135 auf, an welche ein in Fig. 3 nicht dargestellter Exzenternocken einer Verschlussklappe 115 anpressbar ist, um das Ableitelement 129 an einem in Fig. 3 nicht dargestellten Adapter 117 des Wäschepflegegeräts 100 zu bewegen.

Das Ableitelement 129 weist ferner ein Federelement 137 mit einem ersten Federarm 139 und einem zweiten Federarm 141 auf, wobei der erste und zweite Federarm 139, 141 jeweils in eine in Fig. 3 nicht dargestellte erste und zweite Aufnahmeöffnung des Adapters 117 des Wäschepflegegeräts 100 aufgenommen, insbesondere eingerastet, werden. Wie in Fig. 3 nicht dargestellt ist, kann durch die Federkraft des Federelements 137 bei einem Öffnen der Verschlussklappe 115 das Ableitelement 129 durch ein Entspannen des Federelements 137 vorteilhaft an dem Adapter 117 bewegt werden, um das Ableitelement 129 von einer in Fig. 3 nicht dargestellten ersten Position in eine zweite Position zu überführen.

Fig. 4 zeigt eine schematische Ansicht einer Gehäuseöffnung eines Wäschepflegegeräts mit einer geöffneten Verschlussklappe und einem Ableitelement. An einer Vorderseite 109 des Wäschepflegegeräts 100 ist in der Nähe der Unterseite 111 des Wäschepflegegeräts 100 eine Gehäuseöffnung 113 angeordnet, durch welche der Geräteinnenraum 119 des Wäschepflegegeräts 100 zugänglich ist, wobei die Gehäuseöffnung 113 durch eine Verschlussklappe 115 verschließbar ist.

Das Haushaltsgerät 100 weist einen Adapter 117 auf, welcher innerhalb der Gehäuseöffnung 113 in einem Geräteinnenraum 119 des Wäschepflegegeräts 100 angeordnet ist. Wie in Fig. 2 nicht dargestellt, ist der Adapter 117 mit einem Klappenscharnier 121 verbunden. Das Klappenscharnier 121 ist wiederum mit der Verschlussklappe 115 verbunden, und ermöglicht, dass die Verschlussklappe 115 bewegbar an dem Gerätegehäuse 105 angeordnet werden kann, um die Gehäuseöffnung 113 zu verschließen, oder bei Bedarf die Gehäuseöffnung 113 freizugeben. In Fig. 4 ist eine geöffnete Verschlussklappe 115 dargestellt, wodurch die Gehäuseöffnung 113 freigegeben wird. Zudem sind in Fig. 4 Positionierungselemente 125 der Verschlussklappe 115 dargestellt.

Um die Verschlussklappe 115 an der Gehäuseöffnung 113 zu montieren, bzw. zu demontieren, ist zwischen dem Adapter 117 und dem Gerätegehäuse 105 ein Spalt 127 vorhanden, wobei der Spalt 127 durch ein Öffnen der Verschlussklappe 115 freigegeben wird. Bei einem unkontrollierten Austreten von Flüssigkeit, z.B. bei der Pumpenwartung einer Laugenpumpe des Wäschepflegegeräts 100, kann die austretende Flüssigkeit durch den Spalt 127 strömen und somit an der Vorderseite 109 des Wäschepflegegeräts 100 unkontrolliert aus dem Wäschepflegegerät 100 austreten.

Um den Spalt 127 zu überbrücken weist das Haushaltsgerät 100 ein Ableitelement 129 auf, welches an dem Adapter 117 montiert ist. Das Ableitelement 129 weist eine Ablauffläche 131 mit einem Flüssigkeitsablaufbereich 133 auf, über welchen aus der Gehäuseöffnung 113 austretendes Wasser oder Waschflüssigkeit von dem Adapter 117 aus zur Verschlussklappe 115 abfließen kann. Das Ableitelement 129 weist ferner ein Federelement 137 mit einem ersten Federarm 139 und einem zweiten Federarm 141 auf, wobei der erste und zweite Federarm 139, 141 jeweils in eine in Fig. 4 nicht dargestellte erste und zweite Aufnahmeöffnung des Adapters 117 des Wäschepflegegeräts 100 aufgenommen, insbesondere eingerastet, werden. In Fig. 4 ist nur der zweite Federarm 141 des Ableitelements 129 dargestellt.

Das Ableitelement 129 wird von der Rückseite in vorhandene Aufnahmeöffnungen des Adapters 117 aufgenommen, insbesondere eingerastet, und ist in Fig. 4 in einer ausgefahrenen Stellung dargestellt. In der ausgefahrenen Stellung, insbesondere in der zweiten Position ist das Ableitelement 129 vorteilhaft an dem Spalt 127 positioniert, um zu verhindern, dass bei einer geöffneten Verschlussklappe 115 Flüssigkeit in den Spalt 127 dringen kann.

Hierbei lässt sich die Dichtfläche des Ableitelements 129 aufgrund der elastischen Eigenschaften des Federelements 137 geführt nach hinten gegen die Federspannung des Federelements 137 eindrücken. Hierzu ist an dem Klappenscharnier 121 eine Exzenternocke 143 angeordnet, welche beim Schließen der Verschlussklappe 115 gegen eine Betätigungsleiste 135 des Ableitelements 129 anpressbar ist, um das Ableitelement 129 nach hinten zu verschieben, und somit das Ableitelement 129 von der zweiten Position, in welcher das Ableitelement 129 vorteilhaft an dem Spalt 127 positioniert ist, bei geschlossener Verschlussklappe 115 in eine erste Position zu überführen, in welcher das Ableitelement 129 an dem Adapter 117 anliegt.

Beim erneuten Öffnen der Verschlussklappe 115 wird das Ableitelement 129 durch die Vorspannung des Federelements 137 automatisch nach außen bewegt, und erneut von der ersten Position in die zweite Position überführt, in welcher das Ableitelement 129 bei geöffneter Verschlussklappe 115 vorteilhaft an dem Spalt 127 positioniert ist, um Flüssigkeit von dem Adapter 117 über die Ablauffläche 131 des Ableitelements 129 auf die Verschlussklappe 115 zu leiten.

Somit wird durch das erfindungsgemäße Ableitelement 129 sichergestellt, dass Restwasser aus der Pumpe direkt auf die Verschlussklappe 115 geleitet wird, und nicht in den Spalt 127 an der Gerätevorderwand fließt. Die leichte und präzise Bewegung während der Betätigung der Verschlussklappe 115 wird durch das Federelement 137 nicht eingeschränkt, bzw. noch verbessert, durch eine leichte Vorspannung beim Bewegen der Verschlussklappe 115. Hierbei kann eine besonders kostengünstige Lösung durch die Wahl des Materials, der Wahl der Werkzeuge, der Art der Lagerung und des Montagetyps erreicht werden. Zudem kann eine leichte Montage und Demontage der Verschlussklappe 115 ermöglicht werden.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Gerätegehäuse
- 107: Außenbereich des Wäschepflegegeräts
- 109: Vorderseite des Wäschepflegegeräts
- 111: Unterseite des Wäschepflegegeräts
- 113: Gehäuseöffnung
- 115: Verschlussklappe
- 117: Adapter
- 119: Geräteinnenraum
- 121: Klappenscharnier
- 123: Verriegelungselement
- 125: Positionierungselement
- 127: Spalt
- 129: Ableitelement
- 131: Ablauffläche
- 133: Flüssigkeitsablaufbereich
- 135: Betätigungsleiste
- 137: Federelement
- 139: Erster Federarm
- 141: Zweiter Federarm
- 143: Exzenternocke

## Patentansprüche

1. Wäschepflegegerät (100) mit einem Gerätegehäuse (105), wobei das Gerätegehäuse (105) einen Geräteinnenraum (119) begrenzt und eine Gehäuseöffnung (113) aufweist, und einer Verschlussklappe (115) zum Verschließen der Gehäuseöffnung (113), wobei das Wäschepflegegerät (100) einen Adapter (117) mit einem Klappenscharnier (121) zum Halten der Verschlussklappe (115) an dem Gerätegehäuse (105) aufweist, wobei beim Öffnen der Verschlussklappe (115) zwischen dem Adapter (117) und dem Gerätegehäuse (105) ein Spalt (127) freigebbar ist, wobei
- das Wäschepflegegerät (100) ein Ableitelement (129) zum Ableiten von Flüssigkeit aufweist, wobei das Ableitelement (129) bewegbar an dem Adapter (117) angeordnet ist,
- wobei das Ableitelement (129) von einer ersten Position, in welcher das Ableitelement (129) an dem Adapter (117) anliegt, in eine zweite Position, in welcher das Ableitelement (129) an dem Spalt (127) positioniert ist, überführbar ist,
- wobei das Ableitelement (129) ausgebildet ist, in der zweiten Position Flüssigkeit aus dem Geräteinnenraum (119) durch die Gehäuseöffnung (113) zu einem Außenbereich (107) des Wäschepflegegeräts (100) abzuleiten, um zu verhindern, dass bei einer geöffneten Verschlussklappe (115) Flüssigkeit in den Spalt (127) eindringen kann, **dadurch gekennzeichnet, dass** das Ableitelement (129) ein Federelement (137) aufweist, wobei das Federelement (137) durch ein Öffnen der Verschlussklappe (115) betätigbar ist, um das Ableitelement (129) bei einer geöffneten Verschlussklappe (115) in der zweiten Position an dem Spalt (127) zwischen Adapter (117) und dem Gerätegehäuse (105) zu positionieren.

2. Wäschepflegegerät (100) nach Anspruch 1, **dadurch gekennzeichnet, dass** die Verschlussklappe (115) ausgebildet ist, das Ableitelement (129) an dem Adapter (117) zu bewegen, wobei die Verschlussklappe (115) ausgebildet ist, beim Öffnen der Verschlussklappe (115) das Ableitelement (129) von der ersten Position in die zweite Position zu überführen, und beim Schließen der Verschlussklappe (115) das Ableitelement (129) von der zweiten Position in die erste Position zu überführen.

3. Wäschepflegegerät (100) nach Anspruch 2, **dadurch gekennzeichnet, dass** an dem Klappenscharnier (121) ein Exzenternocken (143) angeordnet ist, und dass das Ableitelement (129) eine Betätigungsleiste (135) aufweist, wobei der Exzenternocken (143) beim Schließen der Verschlussklappe (115) gegen die Betätigungsleiste (135) anpressbar ist, um das Ableitelement (129) von der zweiten Position in die erste Position zu überführen.

4. Wäschepflegegerät (100) nach einem der vorangehenden Ansprüche, **dadurch gekennzeichnet, dass** das Ableitelement (129) eine Ablauffläche (131) aufweist, und dass das Ableitelement (129) ausgebildet ist, bei einer geöffneten Verschlussklappe (115) die Ablauffläche (131) an dem Spalt (127) zu positionieren, um Flüssigkeit aus dem Geräteinnenraum (119) über die Ablauffläche (131) zu einem Außenbereich (107) des Wäschepflegegeräts (100) abzuleiten und zu verhindern, dass die Flüssigkeit in den Spalt (127) zwischen Adapter (117) und dem Gerätegehäuse (105) eindringen kann.

5. Wäschepflegegerät (100) nach Anspruch 4, **dadurch gekennzeichnet, dass** die Ablauffläche (131) einen Flüssigkeitsablaufbereich (133), insbesondere eine Rinne, aufweist, wobei der Flüssigkeitsablaufbereich (133) ausgebildet ist, bei einer geöffneten Verschlussklappe (115) Flüssigkeit aus dem Geräteinnenraum (119) auf eine Oberfläche der Verschlussklappe (115) zu leiten, um die Flüssigkeit aus dem Außenbereich (107) des Wäschepflegegeräts (100) abzuleiten.

6. Wäschepflegegerät (100) nach einem der vorangehenden Ansprüche, **dadurch gekennzeichnet, dass** das Ableitelement (129) von einer ersten Position in welcher das Federelement (137) mit einer Federkraft gegen die Verschlussklappe (115) anpressbar ist, beim Öffnen der Verschlussklappe (115) in eine zweite Position zum Entspannen des Federelements (137) überführbar, um das Ableitelement (129) in der zweiten Position an dem Spalt (127) zwischen Adapter (117) und dem Gerätegehäuse (105) zu positionieren.

7. Wäschepflegegerät (100) nach einem der vorangehenden Ansprüche, **dadurch gekennzeichnet, dass** das Federelement (137) einen ersten Federarm (139) und einen zweiten Federarm (141) aufweist.

8. Wäschepflegegerät (100) nach Anspruch 7, **dadurch gekennzeichnet, dass** der Adapter (117) eine erste Aufnahmeöffnung zur Aufnahme des ersten Federarms (139), und dass der Adapter (117) eine zweite Aufnahmeöffnung zur Aufnahme des zweiten Federarms (141) aufweist.

9. Wäschepflegegerät (100) nach Anspruch 8, **dadurch gekennzeichnet, dass** der erste und zweite Federarm (139, 141) jeweils in der ersten und zweiten Aufnahmeöffnung mittels einer Rastverbindung befestigbar sind.

10. Wäschepflegegerät (100) nach einem der vorangehenden Ansprüche, **dadurch gekennzeichnet, dass** die Gehäuseöffnung (113) an einer Vorderseite (109) des Wäschepflegegeräts (100) angeordnet ist, wobei die Gehäuseöffnung (113) insbesondere in einem unteren Bereich der Vorderseite (109) des Wäschepflegegeräts (100) angeordnet ist.

11. Wäschepflegegerät (100) nach einem der vorangehenden Ansprüche, **dadurch gekennzeichnet, dass** das Klappenscharnier (121) ein Rotationsscharnier umfasst, wobei das Rotationsscharnier beim Betätigen der Verschlussklappe (115) um eine feste Rotationsachse drehbar ist.

12. Wäschepflegegerät (100) nach einem der vorangehenden Ansprüche, **dadurch gekennzeichnet, dass** die Verschlussklappe (115) ein Verriegelungselement (123) aufweist, welches in eine Verriegelungsöffnung des Gerätegehäuses (105) einführbar ist, um die Verschlussklappe (115) in geschlossenem Zustand an der Gehäuseöffnung (113) zu verriegeln.

13. Wäschepflegegerät (100) nach einem der vorangehenden Ansprüche, **dadurch gekennzeichnet, dass** die Verschlussklappe (115) eine Anzahl an Positionierungselementen (125) aufweist, welche an einer Umrandung der Gehäuseöffnung (113) positionierbar sind, um die Verschlussklappe (115) in geschlossenem Zustand mittig an der Gehäuseöffnung (113) zu positionieren.

14. Wäschepflegegerät (100) nach einem der vorangehenden Ansprüche, **dadurch gekennzeichnet, dass** der Adapter (117) als ein in der Gehäuseöffnung (113) umlaufender angeordneter Ring ausgebildet ist.

## Claims

1. Laundry care appliance (100) having an appliance housing (105), wherein the appliance housing (105) defines an interior (119) of the appliance and has a housing opening (113), and having a closure panel (115) for closing the housing opening (113), wherein the laundry care appliance (100) has an adapter (117) with a panel hinge (121) for holding the closure panel (115) on the appliance housing (105), wherein a gap (127) can be released between the adapter (117) and the appliance housing (105) when opening the closure panel (115), wherein
- the laundry care appliance (100) has a discharge element (129) for discharging liquid, wherein the discharge element (129) is movably arranged on the adapter (117),
- wherein the discharge element (129) can be transferred from a first position, in which the discharge element (129) abuts the adapter (117), to a second position in which the discharge element (129) is positioned at the gap (127),
- wherein the discharge element (129) is designed in the second position to discharge liquid from the interior (119) of the appliance through the housing opening (113) to an outer region (107) of the laundry care appliance (100), in order to prevent liquid from being able to penetrate into the gap (127) when a closure panel (115) is open,
**characterised in that** the discharge element (129) has a spring element (137), wherein the spring element (137) can be actuated by opening the closure panel (115) in order to position the discharge element (129) in the second position at the gap (127) between the adapter (117) and the appliance housing (105) when a closure panel (115) is open.

2. Laundry care appliance (100) according to claim 1, **characterised in that** the closure panel (115) is designed to move the discharge element (129) on the adapter (117), wherein the closure panel (115) is designed to transfer the discharge element (129) from the first position to the second position when the closure panel (115) is open, and to transfer the discharge element (129) from the second position to the first position when the closure panel (115) is closed.

3. Laundry care appliance (100) according to claim 2, **characterised in that** an eccentric cam (143) is arranged on the panel hinge (121), and that the discharge element (129) has an actuating bar (135), wherein the eccentric cam (143) can be pressed against the actuating bar (135) when closing the closure panel (115) in order to transfer the discharge element (129) from the second position to the first position.

4. Laundry care appliance (100) according to one of the preceding claims, **characterised in that** the discharge element (129) has a discharge surface (131), and that the discharge element (129) is designed to position the discharge surface (131) at the gap (127) when a closure panel (115) is open, in order to discharge liquid from the interior (119) of the appliance via the discharge surface (131) to an outer region (107) of the laundry care appliance (100) and to prevent the liquid from being able to penetrate into the gap (127) between the adapter (117) and the appliance housing (105).

5. Laundry care appliance (100) according to claim 4, **characterised in that** the discharge surface (131) has a liquid discharge region (133), in particular a groove, wherein the liquid discharge region (133) is designed to guide liquid from the interior (119) of the appliance to a surface of the closure panel (115) when a closure panel (115) is open, in order to discharge the liquid from the outer region (107) of the laundry care appliance (100).

6. Laundry care appliance (100) according to one of the preceding claims, **characterised in that** the discharge element (129) can be transferred from a first position in which the spring element (137) can be pressed against the closure panel (115) with a spring force, to a second position to release the spring element (137) when opening the closure panel (115), in order to position the discharge element (129) in the second position at the gap (127) between the adapter (117) and the appliance housing (105).

7. Laundry care appliance (100) according to one of the preceding claims, **characterised in that** the spring element (137) has a first spring arm (139) and a second spring arm (141).

8. Laundry care appliance (100) according to claim 7, **characterised in that** the adapter (117) has a first receiving opening for receiving the first spring arm (139), and that the adapter (117) has a second receiving opening for receiving the second spring arm (141).

9. Laundry care appliance (100) according to claim 8, **characterised in that** the first and second spring arm (139, 141) can be fastened respectively in the first and second receiving opening by means of a latching connection.

10. Laundry care appliance (100) according to one of the preceding claims, **characterised in that** the housing opening (113) is arranged on a front side (109) of the laundry care appliance (100), wherein the housing opening (113) is in particular arranged in a lower region of the front side (109) of the laundry care appliance (100).

11. Laundry care appliance (100) according to one of the preceding claims, **characterised in that** the panel hinge (121) comprises a rotary hinge, wherein the rotary hinge can rotate about a fixed axis of rotation when actuating the closure panel (115).

12. Laundry care appliance (100) according to one of the preceding claims, **characterised in that** the closure panel (115) has a locking element (123) which can be inserted into a locking opening of the appliance housing (105) in order to lock the closure panel (115) in the closed state at the housing opening (113).

13. Laundry care appliance (100) according to one of the preceding claims, **characterised in that** the closure panel (115) has a number of positioning elements (125) which can be positioned at a border of the housing opening (113) in order to position the closure panel (115) in the closed state centrally at the housing opening (113).

14. Laundry care appliance (100) according to one of the preceding claims, **characterised in that** the adapter (117) is designed as an encircling ring arranged in the housing opening (113).

## Revendications

1. Appareil d'entretien de linge (100) avec un corps d'appareil (105), ce corps d'appareil (105) définissant un espace intérieur de l'appareil (119) et présentant une ouverture de corps (113), et avec un clapet de fermeture (115) pour la fermeture de l'ouverture de corps (113), cet appareil d'entretien de linge (100) possédant un adaptateur (117) avec une charnière de clapet (121) destinée à maintenir le clapet de fermeture (115) sur le corps d'appareil (105), lors de l'ouverture du clapet de fermeture (115) une fente (127) se libérant entre l'adaptateur (117) et le corps de l'appareil (105),
- l'appareil d'entretien de linge (100) possédant un élément de déviation (129) destiné à dévier un liquide, cet élément de déviation (129) étant disposé mobile sur l'adaptateur (117),
- cet élément de déviation (129) pouvant passer d'une première position, dans laquelle l'élément de déviation (129) est situé sur l'adaptateur (117), dans une deuxième position, dans laquelle l'élément de déviation (129) est positionné sur la fente (127),
- cet élément de déviation (129) étant réalisé pour, dans la deuxième position, dévier du liquide de l'espace intérieur d'appareil (119) par l'ouverture de corps (113) vers une zone extérieure (107) de l'appareil d'entretien de linge (100), pour empêcher que dans le cas où le clapet de fermeture (115) est ouvert, du liquide ne pénètre dans la fente (127), **caractérisé en ce que** l'élément de déviation (129) possède un élément à ressort (137), cet élément à ressort (137) pouvant être actionné par l'ouverture du clapet de fermeture (115) pour positionner l'élément de déviation (129), pour le cas où le clapet de fermeture (115) est ouvert, dans la deuxième position sur la fente (127) entre l'adaptateur (117) et le corps de l'appareil (105).

2. Appareil d'entretien de linge (100) selon la revendication 1, **caractérisé en ce que** le clapet de fermeture (115) est réalisé pour déplacer l'élément de déviation (129) sur l'adaptateur (117), le clapet de fermeture (115) étant réalisé pour, lors de l'ouverture du clapet de fermeture (115), faire passer l'élément de déviation (129) de la première position dans la deuxième position, et pour, lors de la fermeture du clapet de fermeture (115), faire passer l'élément de déviation (129) de la deuxième position dans la première position.

3. Appareil d'entretien de linge (100) selon la revendication 2, **caractérisé en ce que** sur la charnière de clapet (121) se trouve une came excentrique (143) et **en ce que** l'élément de déviation (129) possède une barre d'actionnement (135), cette came excentrique (143) pouvant être comprimée lors de la fermeture du clapet de fermeture (115) contre cette barre d'actionnement (135) pour faire passer l'élément de déviation (129) de la deuxième position dans la première position.

4. Appareil d'entretien de linge (100) selon l'une des revendications précédentes, **caractérisé en ce que** l'élément de déviation (129) présente une surface d'écoulement (131) et **en ce que** cet élément de déviation (129) est réalisé pour positionner, dans le cas où le clapet de fermeture (115) est ouvert, la surface d'écoulement (131) sur la fente (127) pour dévier le liquide provenant de l'espace intérieur de l'appareil (119) par le biais de la surface d'écoulement (131) vers une zone extérieure (107) de l'appareil d'entretien de linge (100) et pour empêcher que le liquide ne pénètre dans la fente (127) entre l'adaptateur (117) et le corps de l'appareil (105).

5. Appareil d'entretien de linge (100) selon la revendication 4, **caractérisé en ce que** la surface d'écoulement (131) présente une zone d'écoulement de liquide (133), en particulier une rigole, cette zone d'écoulement de liquide (133) étant réalisée pour conduire, dans le cas où le clapet de fermeture (115) est ouvert, le liquide hors de l'espace intérieur d'appareil (119) sur la surface du clapet de fermeture (115) pour dévier le liquide venant de la zone extérieure (107) de l'appareil d'entretien de linge (100).

6. Appareil d'entretien de linge (100) selon l'une des revendications précédentes, **caractérisé en ce que** l'élément de déviation (129) peut passer d'une première position, dans laquelle l'élément à ressort (137) peut être comprimé à l'aide d'une force de ressort contre le clapet de fermeture (115), en cas d'ouverture du clapet de fermeture (115), dans une deuxième position pour la détente de l'élément à ressort (137) et ce, pour positionner l'élément de déviation (129) dans la deuxième position sur la fente (127) entre l'adaptateur (117) et le corps d'appareil (105).

7. Appareil d'entretien de linge (100) selon l'une des revendications précédentes, **caractérisé en ce que** l'élément à ressort (137) possède un premier bras de ressort (139) et un deuxième bras de ressort (141).

8. Appareil d'entretien de linge (100) selon la revendication 7, **caractérisé en ce que** l'adaptateur (117) possède un premier orifice de logement pour le logement du premier bras de ressort (139) et **en ce que** l'adaptateur (117) possède un deuxième orifice de logement pour le logement du deuxième bras de ressort (141).

9. Appareil d'entretien de linge (100) selon la revendication 8, **caractérisé en ce que** le premier et le deuxième bras de ressort (139, 141) peuvent chacun être fixés dans le premier et le deuxième orifice de logement au moyen d'un raccord par encliquetage.

10. Appareil d'entretien de linge (100) selon l'une des revendications précédentes, **caractérisé en ce que** l'ouverture de corps (113) se trouve sur la face avant (109) de l'appareil d'entretien de linge (100), cette ouverture de corps (113) étant située en particulier dans une zone inférieure de la face avant (109) de l'appareil d'entretien de linge (100).

11. Appareil d'entretien de linge (100) selon l'une des revendications précédentes, **caractérisé en ce que** la charnière du clapet (121) comprend une charnière rotative, cette charnière rotative pouvant tourner lors de l'actionnement du clapet de fermeture (115) autour d'un axe de rotation fixe.

12. Appareil d'entretien de linge (100) selon l'une des revendications précédentes, **caractérisé en ce que** le clapet de fermeture (115) possède un élément de verrouillage (123), lequel peut être amené dans un orifice de verrouillage du corps d'appareil (105) pour verrouiller le clapet de fermeture (115) à l'état fermé sur l'ouverture du corps (113).

13. Appareil d'entretien de linge (100) selon l'une des revendications précédentes, **caractérisé en ce que** le clapet de fermeture (115) possède une pluralité d'éléments de positionnement (125), lesquels peuvent se positionner en bordure de l'ouverture du corps (113) pour positionner le clapet de fermeture (115) à l'état fermé au centre de l'ouverture du corps (113).

14. Appareil d'entretien de linge (100) selon l'une des revendications précédentes, **caractérisé en ce que** l'adaptateur (117) est réalisé comme une bague périphérique agencée dans l'ouverture du corps (113).
